# EUROPÄISCHE PATENTSCHRIFT

(11) **EP 0 235 789 B1**
(45) Veröffentlichungstag und Bekanntmachung des Hinweises auf die Patenterteilung: **31.10.1990**
(21) Anmeldenummer: 87102953.4
(22) Anmeldetag: 02.03.1987
(51) Int. Cl.: F23D 14/62, F23D 14/58, F23D 14/02

(54) **Brenner für gasförmige Brennstoffe**
Burner for gaseous fuels
Brûleur pour combustibles gazeux

(30) Priorität: 01.03.1986 DE 8605654 U
(43) Veröffentlichungstag der Anmeldung: 09.09.1987
(73) Patentinhaber: Ruhrgas Aktiengesellschaft, 45117 Essen (DE)
(72) Erfinder: Berg, Hans, Ing., D-4390 Gladbeck (DE); Cremer, Kurt, D-4630 Bochum 1 (DE); Kolberg, Norbert, D-4690 Herne 2 (DE); Müller, Ludwig, DR.-Ing., D-4270 Dorsten (DE)

(56) Entgegenhaltungen:
- DE-A- 3 110 301
- GB-A- 231 596
- US-A- 1 026 982
- US-A- 4 561 840

## Beschreibung

Die Erfindung betrifft einen Brenner für gasförmige Brennstoffe mit einem Mischer, an den sich ein Übergangsstück anschließt, das sich zu einem Flammenhalter hin konisch erweitert, und einem zylindrischen Brennermantel, der an seinem Ende von einem Brennerdeckel verschlossen ist und hexagonale Durchtrittsöffnungen aufweist.

Ein Brenner der eingangs genannten Art ist aus der GB-A 231 596 bekannt. Die Flammen brennen an einer Brennerplatte und erhitzen einen konosförmigen Glühkörper. Der Brennermantel dient hauptsächlich als Berührungsschutz. Inzwischen wird an Brenner für gasförmige Brennstoffe die Anforderung gestellt, daß die Brenner mit Gasen unterschiedlicher Beschaffenheit betreibbar sein sollen, ohne daß bei Änderung der Gasbeschaffenheit Änderungen am Brenner durchgeführt werden müssen. Innerhalb eines möglichst großen Einsatzbereiches von Gasen mit verschiedenen Wobbe-Indizes sollen die Brenner eine große Flammenstabilität aufweisen. Die Flammenstabilität soll so groß sein, daß Lastschwankungen von mindestens 39%, bezogen auf die Nennlast, möglich sind. Diese Anforderung kann der bekannte Brenner nicht erfüllen.

Der Erfindung liegt demgemäß die Aufgabe zugrunde, einen Brenner der eingangs genannten Art zu schaffen, der eine hohe Flammenstabilität aufweist, so daß er mit Gasen, insbesondere Erdgasen, unterschiedlicher Beschaffenheit betreibbar ist.

Zur Lösung dieser Aufgabe ist der Brenner nach der Erfindung dadurch gekennzeichnet, daß der Brennermantel den Flammenhalter bildet, daß der überstöchiometrisch vormischende Mischer von einem Luftgebläse beaufschlagt ist, daß die Durchtrittsöffnungen des Brennermantels, dessen Stärke unter 0,5 mm liegt, einen hydraulischen Durchmesser von 0,8 bis 1,5 mm aufweisen, und daß innerhalb des Brennermantels ein koaxiales Gemischverteilungsblech angeordnet ist, dessen Stärke mindestens 0,35 mm beträgt, wobei das Gemischverteilungsblech mit Löchern versehen ist, deren hydraulischer Durchmesser ca. 1 bis 3 mm vorzugsweise 1 mm beträgt.

Der Hauptvorteil der Erfindung besteht in der Lösung der gestellten Aufgabe. Vorteilhaft ist weiterhin, daß die Abgase des Brenners aufgrund der überstöchiometrischen Vermischung von Brenngas und Luft einen äußerst geringen NOₓ-Gehalt aufweisen. Zudem ist der Brenner konstruktiv einfach aufgebaut und kann ohne Kühlung betrieben werden.

Aus der DE-OS 3 110 301 ist ein Brenner bekannt, bei dem der zylindrische Brennermantel den Flammenhalter bildet, in dessen Innerem ein kegelstumpfförmiges Gemischverteilungsblech angeordnet ist. Zur Flammenstabilisierung weisen die Ränder jeder Gemischaustrittsöffnung unregelmäßige Vorsprünge oder Zahnausbildungen auf. Diese herzustellen, ist fertigungstechnisch aufwendig. Vor allen Dingen aber genügt diese Maßnahme nicht, eine ausreichende Flammenstabilität zu erzeugen.

Erfindungsgemäß wird ein anderer Lösungsweg eingeschlagen, um eine noch höhere Flammenstabilität zu erreichen, und zwar werden die Durchmesser der Öffnungen von Brennermantel und Gemischverteilungsblech erfindungsgemäß dimensioniert. Das Verhältnis der Gemischdurchtrittsöffnungen zueinander bewirkt die verbesserte Flammenstabilität.

Das Gemischverteilungsblech erfüllt ferner die Funktion einer Rückschlagsicherung. Wenn die außen am Brennermantel brennenden Flammen durch diesen zurückschlagen, wird ein weiteres Rückschlagen durch das Gemischverteilungsblech verhindert.

Bei einer bevorzugten Ausführungsform umschließt das Übergangsstück mit seinem engen Ende die Bohrungen des als Lochmischer ausgebildeten Mischers, deren Lochkreisdurchmesser kleiner als der Durchmesser des Brennermantels ist.

Es ist günstig, wenn der Durchmesser des Gemischverteilungsbleches 20 bis 40 mm kleiner als der Durchmesser des Brennermantels ist.

Insbesondere für Brenner größerer Leistung ist es vorteilhaft, wenn sich das Gemischverteilungsblech zum Brennerdeckel hin verjüngt.

Als besonders günstig hat sich erwiesen, wenn sich das zylindrische oder das konische Gemischverteilungsblech nur über den dem Brennerdeckel benachbarten Bereich des Brennermantels erstreckt. Dies fördert die Vergleichmäßigung des Flammenmusters.

Weiterhin ist es vorteilhaft, daß der Brennermantel und das Gemischverteilungsblech aus aluminiumhaltigem nickelfreiem Chromstahl bestehen. Die Wärmebeständigkeit ist bei diesem Material besonders gut.

Im folgenden wird die Erfindung anhand von bevorzugten Ausführungsbeispielen im Zusammenhang mit der beiliegenden Zeichnung näher erläutert. Die Zeichnung zeigt in:
Fig. 1 ein Ausführungsbeispiel des erfindungsgemäßen Brenners im Schnitt,
Fig. 2 die Unteransicht des Mischers nach Fig. 1,
Fig. 3 ein weiteres Ausführungsbeispiel des erfindungsgemäßen Brenners im Schnitt.

Entsprechend Fig. 1 und Fig. 2 strömt das Brenngas durch eine Gasdüse 1 in eine Kammer 2 eines als Lochmischer ausgebildeten Mischers 3. Die Verbrennungsluft wird mit Hilfe eines nicht dargestellten Gebläses der Kammer 2 zugeführt. Das Gemisch strömt durch Bohrungen 3' und ein sich konisch erweiterndes Übergangsstück 4 in einen zylindrischen Brennermantel 5. Die Stärke des Brennermantels liegt unter 0,5 mm. Der Brennermantel 5 weist hexagonal angeordnete Durchtrittsöffnungen auf, deren hydraulischer Durchmesser 0,8-1,5 mm beträgt. Durch die hexagonale Anordnung der Durchtrittsöffnung 6 wird ein hoher Perforationsgrad und damit eine hohe spezifische Austrittsflächenbelastung erreicht.

Der Brenner besitzt am oberen Ende einen Brennerdeckel 7. Innerhalb des Brennermantels 5 ist ein koaxiales Gemischverteilungsblech 8 angeordnet, das sich zum Brennerdeckel 7 hin verjüngt. Es ist mindestens 0,35 mm stark und weist Löcher 9 auf, deren hydraulischer Durchmesser ca. 1 bis 3 mm, vorzugsweise ca. 1 mm, beträgt.

Bei der in Fig. 3 dargestellten Ausführungsform des Brenners erstreckt sich das zylindrische Gemischverteilungsblech 8 nicht über den gesamten Brennermantel, sondern nur über den dem Brennerdeckel 7 benachbarten Bereich. Der Durchmesser des Gemischverteilungsbleches 8 ist 20 bis 40 mm kleiner als der Durchmesser des Brennermantels 5.

In nicht dargestellter Weise besteht die Möglichkeit, das gemäß Fig. 1 durchgehende Gemischverteilungsblech 8 zylindrisch und das gemäß Fig. 2 nur im Bereich des Brennerdeckels 7 angeordnete Gemischverteilungsblech 8 konisch auszubilden.

## Patentansprüche

1. Brenner für gasförmige Brennstoffe mit einem Mischer, an den sich ein Übergangsstück anschließt, das sich zu einem Flammenhalter hin konisch erweitert, und einem zylindrischen Brennermantel, der an seinem Ende von einem Brennerdeckel verschlossen ist und hexagonale Durchtrittsöffnungen aufweist, dadurch gekennzeichnet,
daß der Brennermantel (5) den Flammenhalter bildet, daß der überstöchiometrisch vormischende Mischer (3) von einem Luftgebläse beaufschlagt ist, daß die Durchtrittsöffnungen (6) des Brennermantels (5), dessen Stärke unter 0,5 mm liegt, einen hydraulischen Durchmesser von 0,8 bis 1,5 mm aufweisen, und daß innerhalb des Brennermantels (5) ein koaxiales Gemischverteilungsblech (8) angeordnet ist, dessen Stärke mindestens 0,35 mm beträgt, wobei das Gemischverteilungsblech mit Löchern (9) versehen ist, deren hydraulischer Durchmesser ca. 1 bis 3 mm, vorzugsweise 1 mm, beträgt.

2. Brenner nach Anspruch 1, dadurch gekennzeichnet,
daß das Übergangsstück (4) mit seinem engen Ende die Bohrungen (3') des als Lochmischer ausgebildeten Mischers (3) umschließt, deren Lochkreisdurchmesser kleiner als der Durchmesser des Brennermantels (5) ist.

3. Brenner nach Anspruch 1 oder 2, dadurch gekennzeichnet,
daß der Durchmesser des Gemischverteilungsbleches (8) 20 bis 40 mm kleiner als der Durchmesser des Brennermantels (5) ist.

4. Brenner nach einem der Ansprüche 1 bis 3, da
durch gekennzeichnet,
daß sich das Gemischverteilungsblech (8) zum Brennerdeckel (7) hin verjüngt.

5. Brenner nach einem der Ansprüche 1 bis 4, da
durch gekennzeichnet,
daß sich das Gemischverteilungsblech (8) nur über den dem Brennerdeckel (7) benachbarten Bereich des Brennermantels (5) erstreckt.

6. Brenner nach einem der Ansprüche 1 bis 5, da
durch gekennzeichnet,
daß der Brennermantel (5) und das Gemischverteilungsblech (8) aus aluminiumhaltigem nickelfreiem Chromstahl bestehen.

## Claims

1. A burner for gaseous fuels provided with a mixer followed by a transition piece diverging towards a flame retention device and with a cylindrical burner jacket closed at its end with a burner cap and provided with hexagonal orifices characterized in that said burner jacket (5) is said flame retention device, said mixer (3) producing a fuel-lean mixture receives air pressurized by a fan, said orifices (6) in said burner jacket (5) having a thickness of less than 0.5 mm have diameters of 0.8 to 1.5 mm and a mixture distribution plate (8) is arranged inside said burner jacket (5) coaxially therewith, said mixture distribution plate having a thickness of not less than 0.35 mm and being provided with holes (9) of diameters of approx. 1 to 3 mm and preferably 1 mm.

2. A burner according to claim 1 characterized in that the narrow end of said transition piece (4) surrounds the bores (3') of said mixer (3), said mixer (3) being a perforated mixing device with a hole circle diameter which is smaller than the diameter of said burner jacket (5).

3. A burner according to claim 1 or 2 characterized in that the diameter of said mixture distribution plate (8) is 20 to 40 mm smaller than the diameter of said burner jacket (5).

4. A burner according to any one of claims 1 through 3 characterized in that said mixture distribution plate (8) is tapered towards said burner cap (7).

5. A burner according to any one of claims 1 through 4 characterized in that said mixture distribution plate (8) is only arranged in the area of said burner jacket (5) adjacent to said burner cap (7).

6. A burner according to any one of claims 1 through 5 characterized in that said burner jacket (5) and said mixture distribution plate (8) are made from chromium steel containing aluminium but no nickel.

## Revendications

1. Brûleur pour combustibles gazeux avec un mélangeur suivi d'une pièce de transition qui s'élargit de façon conique en direction d'un stabilisateur de la flamme, brûleur muni d'une enveloppe cylindrique fermée à son extrémité par un couvercle et présentant des orifices hexagonales, caractérisé par le fait que l'enveloppe cylindrique (5) est le stabilisateur de la flamme, que l'air est apporté au mélangeur à prémélange en excès d'air (3) par un ventilateur, que les orifices (6) de l'enveloppe (5) dont l'épaisseur est inférieur à 0,5 mm ont un diamètre de 0,8 à 1,5 mm et qu'à l'intérieur de l'enveloppe est disposé en direction coaxiale une tôle de répartition du mélange (8) d'une épaisseur d'au moins 0,35 mm, la tôle étant munie de trous (9) dont le diamètre est d'environ 1 à 3 mm, de préférence 1 mm.

2. Brûleur selon la revendication 1, caractérisé par le fait que la pièce de transition (4) entoure avec son extrémité étroite les lumières (3') du mélangeur (3) conçu sous forme de mélangeur à lumières et que le cercle formé par ces lumières a un diamètre plus faible que celui de l'enveloppe (5).

3. Brûleur selon l'une quelconque des revendications 1 ou 2, caractérisé par le fait que le diamètre de la tôle de répartition du mélange (8) est de 20 à 40 mm plus faible que celui de l'enveloppe (5).

4. Brûleur selon l'une quelconque des revendications 1 à 3, caractérisé par le fait que la tôle de répartition du mélange (8) se rétrécit en direction du couvercle du brûleur (7).

5. Brûleur selon l'une quelconque des revendications 1 à 4, caractérisé par le fait que la tôle de répartition du mélange (8) ne s'étend que sur la zone de l'enveloppe (5) proche du couvercle (7).

6. Brûleur selon l'une quelconque des revendications 1 à 5, caractérisé par le fait que l'enveloppe (5) et la tôle de répartition du mélange (8) sont en acier chromé à l'aluminium sans teneur de nickel.
